# EUROPÄISCHE PATENTSCHRIFT

(11) **EP 0 674 061 B1**
(45) Veröffentlichungstag und Bekanntmachung des Hinweises auf die Patenterteilung: **27.05.1998**
(21) Anmeldenummer: 95890058.1
(22) Anmeldetag: 20.03.1995
(51) Int. Cl.: E04D 1/18, E04D 1/06

(54) **Dachschindel**
Roof shingle
Bardeau de toiture

(30) Priorität: 22.03.1994 AT 606/94
(43) Veröffentlichungstag der Anmeldung: 27.09.1995
(73) Patentinhaber: BLIEM, Josef, 5571 Mariapfarr (AT)
(72) Erfinder: BLIEM, Josef, 5571 Mariapfarr (AT)
(74) Vertreter: Babeluk, Michael, Dipl.-Ing. Mag., Patentanwälte Babeluk - Krause

(56) Entgegenhaltungen:
- EP-A- 0 396 380
- AT-B- 26 343
- AT-B- 380 716
- BE-A- 393 097
- DE-C- 445 123
- US-A- 2 482 835
- US-A- 3 667 184

## Beschreibung

Die Erfindung betrifft eine Dachschindel aus einem vorzugsweise metallischen Werkstoff gemäß dem Oberbegriff von Patentanspruch 1.

Aus der US-A-3 667 184 ist eine Dachschindel bekannt, die aus einem Grundkörper besteht, und die in ihrem oberen Bereich Bohrungen aufweist, im unteren Bereich eine U-förmige Umbördelung hat und seitlich eine Vertiefung aufweist. Durch die verschiedenen Falze und Umbördelungen soll das Eindringen von Wasser möglichst verhindert werden. Dies gelingt bei der bekannten Lösung jedoch nicht vollständig, da durch die Kapillarwirkung Wasser bis zu den Befestigungsbohrungen gelangen kann und letztlich in das Dach eindringen kann.

Aus der AT-B-26 343 ist weiters ein Dachfalzziegel bekannt, der in seinem oberen Bereich Befestigungsbohrungen aufweist. Auf einer Seite ist ein abwärts gerichteter Falz vorgesehen, an dem der Ziegel mittels einer Klammer am Dachstuhl befestigt werden kann. Eine solche Befestigung ist aufwendig und wenig praktikabel.

Weiters ist aus der DE-C-809 591 eine Dachabdeckung bekannt, die aus gefalzten Platten besteht. Diese Platten werden mittels Lappen an den Dachlatten befestigt. Auch hier ist die Verlegung der Dachabdeckung mit großem Aufwand verbunden. Weiters ist die Form der Platten systembedingt nur rechteckig möglich. so daß etwa die beliebte Deckung mit Platten im Rundschnitt nicht möglich ist.

Ferner zeigt die DE-A-17 08 969 eine Metallschindel-Konstruktion, die es ermöglicht, ein Holzschindeldach zu simulieren. Bei diesen aufwendig gestalteten Schindeln sind nur an der Oberseite Befestigungsbohrungen vorgesehen, und es ist notwendig eine Abdichtung mit Mastix vorzusehen, um ein Eindringen von Wasser zu verhindern.

Weiters ist aus der US-A-1,927,586 eine Dachschindel bekannt, die einen völlig flachen Körper mit einer U-förmigen Lasche aufweist. Für die Befestigung sind weiters U-förmige Laschen vorgesehen. Ein Eindringen von Wasser durch Kapillarwirkung kann bei dieser Form der Deckung nicht verhindert werden. Außerdem ist dieses Befestigungssystem relativ aufwendig.

Auch bei dem in der AT-B-106 354 beschriebenen Dachziegel kann ein Eindringen von Wasser nicht vermieden werden. Das gleiche gilt für die Ausführungen der AT-B-380 716 und der DE-C-445 123.

Aufgabe der Erfindung ist es, diese Nachteile zu vermeiden und eine Dachschindel zu schaffen, die eine sichere Befestigung bei geringem Arbeitsaufwand ermöglicht, und die das Eindringen von Wasser zuverlässig verhindert. Insbesonders soll das Eindringen von Kapillarwasser unterbunden werden.

Erfindungsgemäß werden diese Aufgaben durch eine Dachschindel gelöst, die die Merkmale des kennzeichnenden Teils von Patentanspruch 1 aufweist. Bei der erfindungsbgemäßen Lösung wird das flächige Aufliegen einer Schindel auf der im Verband unmittelbar darunter angeordneten Schindel verhindert. Dadurch kann Wasser durch Kapillarwirkung nur eine kurze Strecke, nämlich entlang des Schenkels des U aufsteigen. Ein weiteres Eindringen ist jedoch nicht möglich. Weiters wird durch die erfindungsgemäße Ausbildung auch ein Eindringen von Wasser entlang der Seitenkanten und durch die dort vorgesehenen Bohrungen wirksam verhindert. Besonders vorteilhaft ist die Möglichkeit, die erfindungsgemäßen Schindeln nicht nur im oberen Bereich, sondern auch seitlich zu befestigen. Die Befestigung ist dabei verdeckt. und es sind keinerlei Klammern oder dgl. erforderlich. Auf diese Weise wird neben einem sicheren Halt auch ein ansprechendes Erscheinungsbild des gedeckten Daches erreicht.

Besonders günstig ist es, wenn die seitliche Kante, die dem Falz gegenüberliegt, umgebördelt ist. Durch diese nach unten vorstehende Kante wird das Eindringen von Wasser zusätzlich erschwert.

Ein besonders vorteilhaftes Erscheinungsbild der erfindungsgemäßen Dachschindel ergibt sich, wenn die seitliche Kante, die dem Falz gegenüberliegt, umgebördelt ist.

In einer besonders bevorzugten Ausführungsvariante der Erfindung ist dabei vorgesehen, daß der Kreisabschnitt einen Innenwinkel zwischen 60° und 120°, vorzugsweise zwischen 80° und 105°, aufweist.

In der Folge wird die Erfindung durch die in den Figuren dargestellten Ausführungsbeispiele näher erläutert. Die Figuren zeigen:
Die Fig. 1 eine Ansicht einer erfindungsgemäßen Schindel von oben;
die Fig. 2 einen Schnitt nach Linie II - II von Fig. 1; und
die Fig. 3 einen Teilschnitt nach Linie III - III in Fig. 1.

Die erfindungsgemäße Schindel besteht aus einer aus einem Teil gepreßten Platte 1 aus Metall, etwa Aluminium, Kupfer, verzinktem Eisenblech oder dergleichen. Im Bereich der oberen Kante 2 sind zwei Bohrungen 3a und 3b zur Befestigung mit Nägeln in üblicher Weise vorgesehen. Seitlich ist ein Falz mit zwei Vertiefungen 4 und 5 vorgesehen, zwischen denen ein erhöhter Bereich 6 angeordnet ist. Dieser Bereich 6 weist weitere Bohrungen 7a und 7b zur Befestigung auf. Die Unterkante 8 dieses Ausführungsbeispieles, die die Sichtkante darstellt, ist im Rundschnitt ausgeführt. Die U-förmige Umbördelung 9 dient zur Herstellung eines vorbestimmten Abstandes zwischen den Schindeln, um das Eindringen von Wasser zufolge der Kapillarwirkung zu verhindern.

Eine Ausnehmung 11 an der Unterseite der Umbördelung 9 der Kante 8 ist vorgesehen, um die Ausbildung von Schneenasen und dgl. zu ermöglichen, ohne das ebene Aufliegen der Schindel zu beeinträchtigen.

Die vorliegende Erfindung ermöglicht es in einfacher Weise eine sichere Befestigung von Dachschindeln mit geringem Arbeitsaufwand zu gewährleisten.

## Patentansprüche

1. Dachschindel aus einem vorzugsweise metallischen Werkstoff, bestehend aus einem im wesentlichen ebenen Grundkörper (1), der in seinem oberen Bereich Bohrungen (3a, 3b) zur Befestigung aufweist, der in seinem unteren Bereich U-förmig umgebördelt ist und der an einer Seite einen Falz aufweist, dadurch gekennzeichnet, daß der seitliche Falz aus zwei Vertiefungen (4, 5) besteht, zwischen denen ein erhöhter Bereich (6) vorgesehen ist, der weitere Bohrungen (7a., 7b) zur Befestigung aufweist, und daß die U-förmige Umbördelung dazu ausgebildet ist, das Eindringen von Wasser zufolge der Kapillarwirkung zu verhindern.

2. Dachschindel nach Anspruch 1, dadurch gekennzeichnet, daß die seitliche Kante (10), die dem Falz gegenüberliegt, umgebördelt ist.

3. Dachschindel nach einem der Ansprüche 1 oder 2, dadurch gekennzeichnet, daß die untere Kante (8) in Form eines Kreisabschnittes gebogen ist.

4. Dachschindel nach Anspruch 3, dadurch gekennzeichnet, daß der Kreisabschnitt einen Innenwinkel (α) zwischen 60° und 120°, vorzugsweise zwischen 80° und 105°, aufweist.

5. Dachschindel nach einem der Ansprüche 1 bis 4, dadurch gekennzeichnet, daß im erhöhten Bereich (6) zwei Bohrungen (7a, 7b) vorgesehen sind.

## Claims

1. Roofing tile made of preferably metallic material, comprising a substantially plane body 1, which has bores 3a, 3b for fastening in its upper region, and a U-shaped bead in its lower region, and a locking seam on one side, characterized in that the lateral seam consists of two grooves 4, 5 between which is provided a ridge 6, which has further bores 7a, 7b for fastening, and that the U-shaped bead is designed to prevent the entrance of water by capillary action.

2. Roofing tile as claimed in Claim 1, characterized in that the lateral edge 10 opposite of the locking seam is beaded.

3. Roofing tile as claimed in any of Claims 1 to 2, characterized in that the lower edge 8 is curved like a segment of a circle.

4. Roofing tile as claimed in Claim 3, characterized in that the circular segment has a central angle a between 60° and 120°, preferably between 80° and 105°.

5. Roofing tile as claimed in any of Claims 1 to 4, characterized in that the ridge 6 is provided with two bores 7a, 7b.

## Revendications

1. Bardeau, en un matériau de préférence métallique, constitué d'un corps de base (1) sensiblement plan, comportant des perçages (3a, 3b) de fixation dans sa partie supérieure, un bord rabattu en forme de U dans sa partie inférieure et, une partie à cannelures sur un côté, caractérisé en ce que la partie latérale à cannelures comprend deux cannelures (4, 5) entre lesquelles se trouve une partie surélevée (6) comportant d'autres perçages (7a, 7b) de fixation et en ce que le bord rabattu en forme de U est réalisé de manière à ce que l'entrée de l'eau par l'effet de la capillarité soit empêchée.

2. Bardeau selon la revendication 1, caractérisé en ce que le bord latéral (10), opposé au bord à cannelures, est plié.

3. Bardeau selon l'une des revendications 1 ou 2, caractérisé en ce que le bord inférieur (8) a la forme d'un segment de cercle.

4. Bardeau selon la revendication 3, caractérisé en ce que le segment de cercle a un angle interne (a) compris entre 60° et 120° et, de préférence, entre 80° et 105°.

5. Bardeau selon l'une des revendications 1 à 4, caractérisé en ce que la partie surélevée (6) comporte deux perçages (7a, 7b).
